# EUROPÄISCHE PATENTSCHRIFT

(11) **EP 2 554 343 B1**
(45) Veröffentlichungstag und Bekanntmachung des Hinweises auf die Patenterteilung: **07.11.2018**
(21) Anmeldenummer: 12178182.7
(22) Anmeldetag: 27.07.2012
(51) Int. Cl.: B26D 1/28, B26D 7/22, B26D 1/157, B26D 7/00

(54) **Vorrichtung und Verfahren zum Aufschneiden von Lebensmittelprodukten**
Dispositif et procédé destinés à la coupe de produits alimentaires
Method and device for cutting food products

(30) Priorität: 01.08.2011 DE 102011109067
(43) Veröffentlichungstag der Anmeldung: 06.02.2013
(73) Patentinhaber: Weber Maschinenbau GmbH Breidenbach, 35236 Breidenbach (DE)
(72) Erfinder:
(74) Vertreter: Manitz Finsterwald Patentanwälte PartmbB

(56) Entgegenhaltungen:
- EP-A1- 0 509 817
- DE-A1-102006 030 169
- DE-A1-102006 030 169
- DE-A1-102008 019 776
- DE-U1- 20 311 973
- DE-U1-202010 014 022
- US-A- 6 030 326
- US-A- 6 030 326

## Beschreibung

Die vorliegende Erfindung betrifft gemäß dem Oberbegriff des Anspruchs 1 eine Vorrichtung zum Aufschneiden von Lebensmittelprodukten, insbesondere einen Hochleistungs-Slicer, mit einem an einer Messeraufnahme befestigten Schneidmesser, das sich in einer Schneidebene, insbesondere rotierend und/oder umlaufend, bewegt, um Scheiben von wenigstens einem der Schneidebene zugeführten Produkt abzutrennen.

Bei dem Schneidmesser kann es sich beispielsweise um ein planetarisch umlaufendes Kreismesser handeln. Alternativ kann auch ein Sichel- oder Spiralmesser vorgesehen sein, das um eine Drehachse rotiert und eine spiralförmige Messerschneide aufweist. Durch die sich in der Schneidebene bewegende Messerschneide werden mit hoher Schnittfolge Scheiben von einem zugeführten Lebensmittelprodukt, wie z.B. Fleisch, Wurst oder Käse, abgetrennt. Die abgetrennten Produktscheiben fallen auf der dem zugeführten Produkt abgewandten Seite von dem Schneidmesser ab und können einer weiteren Verarbeitung zugeführt werden.

Insbesondere beim Betrieb von Hochleistungs-Slicern, welche typische Schnittgeschwindigkeiten zwischen mehreren hundert bis einigen tausend Schnitten pro Minute aufweisen, sind die jeweiligen Schneidmesser hohen mechanischen Belastungen ausgesetzt, die einen fortschreitenden Verschleiß des Schneidmessers bewirken. Aufgrund dieses Messerverschleißes müssen die Schneidmesser in relativ kurzen zeitlichen Abständen ausgewechselt werden. Dies ist mit hohen Betriebskosten verbunden, da ein Bediener die Anlage stillsetzen, sich Zugang zu dem Bereich des Schneidmessers verschaffen und dann unter Einsatz eines geeigneten Werkzeugs das Schneidmesser von seiner antreibbaren Messeraufnahme lösen muss. Anschließend ist ein neues Schneidmesser an der Messeraufnahme zu befestigen. Diese Tätigkeiten sind nicht nur zeitaufwändig, sondern bergen auch das Risiko eines fehlerhaft befestigten Schneidmessers. Zudem besteht insbesondere beim Hantieren mit großen und schweren Sichelmessern eine erhebliche Verletzungsgefahr.

Die DE 10 2008 019 776 A1 offenbart eine Schneidvorrichtung gemäß dem Oberbegriff des Anspruchs 1, bei welcher zum Erleichtern eines Schneidmesserwechsels ein Gegengewicht für das Schneidmesser in der Antriebswelle des Messers oder in der Messeraufnahme angeordnet ist. Die vorstehend genannten Probleme bestehen jedoch auch dann, wenn eine Demontage des Gegengewichts nicht erforderlich ist.

Es ist daher eine Aufgabe der Erfindung, den Betrieb von Schneidvorrichtungen der genannten Art effizienter und sicherer zu gestalten und insbesondere das Auswechseln des Schneidmessers zu vereinfachen.

Die Aufgabe wird durch eine Vorrichtung mit den Merkmalen des Anspruchs 1 gelöst. Erfindungsgemäß umfasst eine Vorrichtung zum Aufschneiden von Lebensmittelprodukten eine Ersatz-Schneidmesser-Halterung und eine Messerwechseleinrichtung, welche dazu ausgebildet ist, das Schneidmesser bei Vorliegen eines Auswechselkriteriums automatisch gegen ein von der Ersatz-Schneidmesser-Halterung getragenes Ersatz-Schneidmesser auszutauschen, und eine Steuereinrichtung, die dazu ausgebildet ist, an die Messerwechseleinrichtung ein Signal auszugeben, sobald das Auswechselkriterium vorliegt, wobei die Messerwechseleinrichtung einen zweiarmigen Schwenkhebel, welcher um eine Drehachse drehbar auf einer Welle sitzt, einen der Welle zugeordneten steuerbaren elektrischen Antrieb, und Handhabungswerkzeuge umfasst, welche an den Enden des Schwenkhebels sitzen und dazu ausgebildet sind, als Reaktion auf das Signal das Schneidmesser und das Ersatz-Schneidmesser zu deren Austausch von der Messeraufnahme bzw. der Halterung abzunehmen und nach einem Verschwenken des Schwenkhebels um 180° wieder daran zu befestigen.

Auf diese Weise kann ein abgenutztes Schneidmesser von der Maschine entfernt werden, um beispielsweise einem Nachschärfprozess zugeführt zu werden, während ein neues oder nachgeschärftes Ersatz-Schneidmesser bereitgestellt wird. In diesem Zusammenhang ist darauf hinzuweisen, dass das Schneidmesser auch ein relativ schmaler Schneidrand oder ein Schneidenelement an einem Träger sein kann, wobei der Träger bei einer derartigen Ausgestaltung die Messeraufnahme oder einen Teil der Messeraufnahme bildet, wobei insbesondere der Träger nicht mit ausgewechselt wird.

Weiterbildungen der Erfindung sind in den abhängigen Ansprüchen, der Zeichnung sowie der Beschreibung angegeben.

Gemäß einer Ausgestaltung der Erfindung umfasst die Vorrichtung einen Halter mit mehreren Messeraufnahmen, welcher mittels der Messerwechseleinrichtung relativ zu einer Produktzuführung der Vorrichtung derart bewegbar ist, dass wahlweise jeweils eines der mit den Messeraufnahmen verbundenen Schneidmesser in eine Schneidposition überführbar ist. Dies ermöglicht einen besonders schnellen Austauschvorgang, wobei im günstigsten Fall zum Auswechseln der Schneidmesser die Maschine gar nicht abgestellt werden muss. Sobald eines der Schneidmesser abgenutzt ist, wird vielmehr ein weiteres an dem Halter vorgesehenes Schneidmesser in die Schneidposition gestellt, wobei gegebenenfalls der Produktvorschub vorübergehend zu unterbrechen ist. Insbesondere kann der Halter nach Art eines Werkzeug-Revolvers drehbar sein und an seinem Umfang mehrere Schneidmesser tragen. Die nicht in der Schneidposition befindlichen Schneidmesser können zu einem geeigneten Zeitpunkt abgenommen und gegen neue oder nachgeschärfte Schneidmesser ausgetauscht werden. Alternativ könnte auch der Halter einschließlich aller daran vorgesehenen Schneidmesser ausgetauscht werden, sobald alle Schneidmesser abgenutzt sind.

Die Vorrichtung kann auch eine Puffereinheit umfassen, wobei die Messerwechseleinrichtung dazu ausgebildet ist, das abgenommene Schneidmesser der Puffereinheit zuzuführen und/oder das Ersatz-Schneidmesser der oder einer weiteren Puffereinheit zu entnehmen. Ein Bediener der Vorrichtung kann dann die abgenommenen Schneidmesser aus der Puffereinheit entnehmen und neu bereitzustellende Schneidmesser in die Puffereinheit einlegen oder einsetzen, was wesentlich einfacher und sicherer zu bewerkstelligen ist als ein Hantieren direkt an der antreibbaren Messeraufnahme.

Das Auswechselkriterium kann insbesondere auf einem Verschleißgrad oder Verschleißzustand des Schneidmessers beruhen. Abgenutzte Schneidmesser können so automatisch ausgetauscht werden, bevor die Schneidleistung erkennbar nachlässt. Grundsätzlich ist es auch möglich, einen automatischen Messerwechsel immer dann durchzuführen, wenn aufgrund einer Änderung der Art der aufzuschneidenden Produkte ein anderer Messertyp erforderlich ist.

Die Messerwechseleinrichtung kann weiterhin dazu ausgebildet sein, das Ersatz-Schneidmesser einem mehrere Schneidmesser aufnehmenden Schneidmessermagazin zu entnehmen. Der Betrieb der Vorrichtung kann auf diese Weise besonders effizient gestaltet werden, da ein Bediener nicht für jeden Messerwechsel ein neues Schneidmesser bereitstellen muss. Es reicht vielmehr aus, wenn in relativ großen zeitlichen Abständen das komplette Schneidmessermagazin neu bestückt wird.

Die Messerwechseleinrichtung kann zumindest einen elektrischen, pneumatischen und/oder hydraulischen Stellantrieb umfassen, um den automatischen Messerwechsel schnell und zuverlässig zu bewerkstelligen.

Gemäß einer Ausführungsform der Erfindung umfasst die Messerwechseleinrichtung wenigstens einen Roboter. Ein Roboter kann alle für einen Messerwechsel erforderlichen Tätigkeiten durchführen und ist besonders flexibel einsetzbar.

Die Erfindung betrifft auch ein Verfahren zum Aufschneiden von Lebensmittelprodukten mittels einer erfindungsgemäßen Vorrichtung, bei dem ein Schneidmesser in einer Schneidebene, insbesondere rotierend und/oder umlaufend, bewegt wird, um Scheiben von wenigstens einem der Schneidebene zugeführten Produkt abzutrennen.

Erfindungsgemäß wird das Schneidmesser bei Vorliegen eines Auswechselkriteriums automatisch gegen ein Ersatz-Schneidmesser ausgetauscht.

Vorzugsweise entscheidet der Bediener der zugehörigen Anlage selbst, wann das Schneidmesser ausgetauscht wird. Das Auswechselkriterium besteht in diesem Fall in einem entsprechenden Befehl des Bedieners, beispielsweise in Form einer Betätigung eines Schalters.

Bevorzugt wird das Schneidmesser gegen das Ersatz-Schneidmesser ausgetauscht, wenn der Verschleißgrad des Schneidmessers einen vorgegebenen Wert erreicht und/oder wenn ein vorgegebener Verschleißzustand vorliegt. Der Verschleißgrad oder der Verschleißzustand können beispielsweise mittels eines Sensors während des Schneidbetriebs fortlaufend erfasst werden. Es bleibt der jeweiligen Anwendung überlassen, ob ein Erreichen des Verschleißgrads oder Verschleißzustands dem Bediener der Anlage lediglich angezeigt wird oder ob die Vorrichtung völlig eigenständig einen Messerwechsel einleitet, sobald ein entsprechender Verschleißgrad oder Verschleißzustand erkannt wird.

Das Schneidmesser kann insbesondere gegen das Ersatz-Schneidmesser ausgetauscht werden, indem das Schneidmesser von einer Messeraufnahme abgenommen und ein Ersatzschneidmesser mit der Messeraufnahme verbunden wird.

Gemäß einer Ausgestaltung der Erfindung wird das auszutauschende Schneidmesser einer Puffereinheit zugeführt und/oder das Ersatz-Schneidmesser wird der oder einer weiteren Puffereinheit entnommen.

Die Erfindung wird nachfolgend beispielhaft unter Bezugnahme auf die Zeichnungen beschrieben.
- Fig. 1: ist eine Draufsicht auf eine Vorrichtung zum Aufschneiden von Lebensmittelprodukten gemäß einer Ausführungsform der Erfindung.
- Fig. 2: ist eine Vorderansicht der Vorrichtung gemäß Fig. 1.

Gemäß Fig. 1 und 2 umfasst ein Hochleistungs-Slicer 10 ein Schneidmesser 11, welches eine Schneidebene S definiert. Das Schneidmesser 11 ist hier als scheibenförmiges Sichelmesser ausgebildet, welches an einer Messeraufnahme 13 befestigt ist. Mittels eines Antriebs 15 wird die Messeraufnahme 13 mit dem Schneidmesser 11 in der Schneidebene S rotierend angetrieben.

Weiterhin umfasst der Hochleistungs-Slicer 10 eine Produktzuführung 19, auf welcher sich ein aufzuschneidender Produktlaib oder Produktriegel 21 befindet. Es sei darauf hingewiesen, dass die Produktzuführung 19 auch zum parallelen Zuführen mehrerer nebeneinander angeordneter Produktriegel 21 ausgebildet sein könnte. Mittels eines nicht dargestellten gesteuerten Antriebs wird der Produktriegel 21 entlang einer rechtwinklig zur Schneidebene S weisenden Produktzuführrichtung P dem rotierenden Schneidmesser 11 zugestellt. Während der Rotation schneidet das Schneidmesser 11 mit einer Messerschneide 26 durch den Produktriegel 21 hindurch und trennt von diesem Produktscheiben 25 (Fig. 2) ab, wobei es mit einer das Ende der Produktzuführung 19 bildenden Schneidkante 27 zusammenwirkt. Die abgetrennten Produktscheiben 25 fallen auf der der Produktzuführung 19 abgewandten Messerrückseite auf eine Produktauflage 29 (Fig. 2) und können weiter gefördert bzw. weiterverarbeitet, insbesondere einer automatischen Verpackungsanlage (nicht dargestellt) zugeführt werden.

Um im Falle eines übermäßigen Verschleißes des Schneidmessers 11 einen automatischen Messerwechsel zu ermöglichen, umfasst der Hochleistungs-Slicer 10 eine Messerwechseleinrichtung 30 sowie eine Ersatz-Schneidmesser-Halterung 31. Die Ersatz-Schneidmesser-Halterung 31 ist im Prinzip ähnlich gestaltet wie die Messeraufnahme 13, weist jedoch keinen Antrieb 15 auf und ist vorzugsweise derart angeordnet, dass sie sich außerhalb des unmittelbaren Gefahrenbereichs befindet und für einen Bediener leicht zugänglich ist. Sie trägt ein neues oder nachgeschärftes, d.h. nicht abgenutztes Ersatz-Schneidmesser 41.

Die Messerwechseleinrichtung 30 umfasst einen zweiarmigen Schwenkhebel 33, welcher um eine Drehachse D drehbar auf einer Welle 35 sitzt. Der Welle 35 ist ein steuerbarer elektrischer Antrieb 37 zugeordnet. An den Enden des Schwenkhebels 33 sitzen lediglich schematisch dargestellte Handhabungswerkzeuge 39, 39', welche sich in der Produktzuführrichtung P gesehen unmittelbar vor dem Schneidmesser 11 und dem Ersatz-Schneidmesser 41 befinden.

Eine nicht dargestellte Steuereinrichtung gibt ein Signal an die Messerwechseleinrichtung 30 aus, sobald ein Auswechselkriterium vorliegt, d.h. sobald der Bediener des Hochleistungs-Slicers 10 einen entsprechenden Schalter betätigt oder ein Sensor einen kritischen Verschleißgrad oder einen bestimmten Verschleißzustand des Schneidmessers 11 erfasst. Sobald die Messerwechseleinrichtung 30 das Signal empfängt, werden die Handhabungswerkzeuge 39, 39' mittels geeigneter Aktuatoren auf das Schneidmesser 11 und das Ersatz-Schneidmesser 41 zu bewegt und mit diesen in Eingriff gebracht. Dieser Eingriff erfolgt derart, dass einerseits die Befestigung zwischen Messer und jeweiliger Halterung gelöst wird und andererseits das Schneidmesser 11 und das Ersatz-Schneidmesser 41 durch die Handhabungswerkzeuge 39, 39' festgehalten werden. Die Handhabungswerkzeuge 39, 39' werden nun mitsamt den Schneidmessern 11, 41 wieder in die in Fig. 1 dargestellte Grundstellung zurückgefahren und der Schwenkhebel 33 wird um einen Winkel von 180° verschwenkt. Nach diesem Verschwenkvorgang werden die Handhabungswerkzeuge 39, 39' wieder an die Messeraufnahme 13 bzw. die Ersatz-Schneidmesser-Halterung 31 heranbewegt und an diesen befestigt. Nachdem die Handhabungswerkzeuge 39, 39' abschließend wieder in die Grundstellung zurückbewegt wurden, kann der Schneidbetrieb mit dem an der Messeraufnahme 13 befestigten, nicht abgenutzten Ersatz-Schneidmesser 41 wieder aufgenommen werden.

Das abgenutzte Schneidmesser 11 kann von dem Bediener gegen ein neues oder nachgeschärftes Schneidmesser ausgetauscht werden. Hierfür ist es nicht erforderlich, dass sich der Bediener Zugang zu dem gefährlichen Schneidbereich an der angetriebenen Messeraufnahme 13 verschafft. Die Ersatz-Schneidmesser-Halterung 31 bildet somit eine Puffereinheit für die Messerwechseleinrichtung 30, welche grundsätzlich auch zur Aufnahme von mehreren Schneidmessern ausgebildet sein könnte. Das Auswechseln des Schneidmessers 11 geht schnell und unter Vermeidung von Bedienfehlern vor sich, so dass sich durch die Messerwechseleinrichtung 30 einerseits lange Stillstandzeiten für den Hochleistungs-Slicer 10 verringern lassen und andererseits kritische Situationen aufgrund von fehlerhaft befestigten Messern vermieden werden.

### Bezugszeichenliste

- 10: Hochleistungs-Slicer
- 11: Schneidmesser
- 13: Messeraufnahme
- 15: Antrieb
- 19: Produktzuführung
- 21: Produktriegel
- 25: Produktscheibe
- 26: Messerschneide
- 27: Schneidkante
- 29: Produktauflage
- 30: Messerwechseleinrichtung
- 31: Ersatz-Schneidmesser-Halterung
- 33: zweiarmiger Schwenkhebel
- 35: Welle
- 37: Antrieb
- 39, 39': Handhabungswerkzeug
- 41: Ersatz-Schneidmesser

- S: Schneidebene
- P: Produktzuführrichtung
- D: Drehachse

## Patentansprüche

1. Vorrichtung (10) zum Aufschneiden von Lebensmittelprodukten, insbesondere Hochleistungs-Slicer, mit einem an einer Messeraufnahme (13) befestigten Schneidmesser (11), das sich in einer Schneidebene (S), insbesondere rotierend und/oder umlaufend, bewegt, um Scheiben (25) von wenigstens einem der Schneidebene (S) zugeführten Produkt (21) abzutrennen, **dadurch gekennzeichnet,**
**dass** die Vorrichtung eine Ersatz-Schneidmesser-Halterung (31) und eine Messerwechseleinrichtung (30) umfasst, welche dazu ausgebildet ist, das Schneidmesser (11) bei Vorliegen eines Auswechselkriteriums automatisch gegen ein von der Ersatz-Schneidmesser-Halterung (31) getragenes Ersatz-Schneidmesser (41) auszutauschen, und
**dass** die Vorrichtung eine Steuereinrichtung umfasst, die dazu ausgebildet ist, an die Messerwechseleinrichtung (30) ein Signal auszugeben, sobald das Auswechselkriterium vorliegt,
wobei die Messerwechseleinrichtung (30) umfasst:
- eine zweiarmigen Schwenkhebel (33), welcher um eine Drehachse (D) drehbar auf einer Welle (35) sitzt,
- einen der Welle (35) zugeordneten steuerbaren elektrischen Antrieb (37), und
- Handhabungswerkzeuge (39, 39'), welche an den Enden des Schwenkhebels (33) sitzen und dazu ausgebildet sind, als Reaktion auf das Signal das Schneidmesser (11) und das Ersatz-Schneidmesser (41) zu deren Austausch von der Messeraufnahme (13) bzw. der Halterung (31) abzunehmen und nach einem Verschwenken des Schwenkhebels (33) um 180° wieder daran zu befestigen.

2. Vorrichtung nach Anspruch 1,
**dadurch gekennzeichnet, dass**
die Vorrichtung einen Halter mit mehreren Messeraufnahmen umfasst, welcher mittels der Messerwechseleinrichtung relativ zu einer Produktzuführung der Vorrichtung derart bewegbar ist, dass wahlweise jeweils eines der mit den Messeraufnahmen verbundenen Schneidmesser in eine Schneidposition überführbar ist.

3. Vorrichtung nach Anspruch 1 oder 2,
**dadurch gekennzeichnet, dass**
die Vorrichtung eine Puffereinheit (31) umfasst, wobei die Messerwechseleinrichtung (30) dazu ausgebildet ist, das abgenommene Schneidmesser (11) der Puffereinheit (31) zuzuführen und/oder das Ersatz-Schneidmesser (41) der oder einer weiteren Puffereinheit (31) zu entnehmen.

4. Vorrichtung nach zumindest einem der vorstehenden Ansprüche,
**dadurch gekennzeichnet, dass**
das Auswechselkriterium auf einem Verschleißgrad oder Verschleißzustand des Schneidmessers (11) beruht.

5. Vorrichtung nach zumindest einem der vorstehenden Ansprüche,
**dadurch gekennzeichnet, dass**
die Messerwechseleinrichtung dazu ausgebildet ist, das Ersatz-Schneidmesser einem mehrere Schneidmesser aufnehmenden Schneidmessermagazin zu entnehmen.

6. Vorrichtung nach zumindest einem der vorstehenden Ansprüche,
**dadurch gekennzeichnet, dass**
die Messerwechseleinrichtung wenigstens einen Roboter umfasst.

7. Verfahren zum Aufschneiden von Lebensmittelprodukten mittels einer Vorrichtung gemäß einem der vorhergehenden Ansprüche, bei dem ein Schneidmesser (11) in einer Schneidebene (S), insbesondere rotierend und/oder umlaufend, bewegt wird, um Scheiben (25) von wenigstens einem der Schneidebene (S) zugeführten Produkt (21) abzutrennen,
**dadurch gekennzeichnet, dass**
das Schneidmesser (11) bei Vorliegen eines Auswechselkriteriums automatisch gegen ein Ersatz-Schneidmesser (41) ausgetauscht wird.

8. Verfahren nach Anspruch 7,
**dadurch gekennzeichnet, dass**
das Schneidmesser (11) gegen das Ersatz-Schneidmesser (41) ausgetauscht wird, wenn der Verschleißgrad des Schneidmessers (11) einen vorgegebenen Wert erreicht und/oder wenn ein vorgegebener Verschleißzustand vorliegt.

9. Verfahren nach Anspruch 7 oder 8,
**dadurch gekennzeichnet, dass**
das auszutauschende Schneidmesser (11) einer Puffereinheit (31) zugeführt wird und/oder das Ersatz-Schneidmesser (41) der oder einer weiteren Puffereinheit (31) entnommen wird.

## Claims

1. An apparatus (10) for slicing food products, in particular a high-performance slicer, having a cutting blade (11) which is fastened to a blade mount (13) and which moves in a cutting plane (S), in particular in a rotating and/or revolving manner, to cut off slices (25) from at least one product (21) supplied to the cutting plane (S),
**characterized in that**
the apparatus comprises a replacement cutting blade holder (31) and a blade changing device (30) which is configured to automatically replace the cutting blade (11) with a replacement cutting blade (41), supported by the replacement cutting blade holder (31), on the presence of a change criterion; and
**in that** the apparatus comprises a control device which is configured to output a signal to the blade changing device (30) as soon as the change criterion is present,
with the blade changing device (30) comprising:
- a two-armed pivot lever (33) which is seated on a shaft (35) in a manner rotatable about an axis of rotation (D);
- a controllable electric drive (37) associated with the shaft (35); and
- handling tools (39, 39') which are seated at ends of the pivot lever (33) and which are configured to remove, in response to the signal, the cutting blade (11) and the replacement cutting blade (41) from the blade mount (13) or from the holder (31) for their replacement and to fasten them thereat again after a pivoting of the pivot lever (33) by 180°.

2. An apparatus in accordance with claim 1,
**characterized in that**
the apparatus comprises a holder which has a plurality of blade mounts and which is movable relative to a product feed of the apparatus by means of the blade changing device such that a respective one of the cutting blades connected to the blade mounts can be selectively moved into a cutting position.

3. An apparatus in accordance with claim 1 or claim 2,
**characterized in that**
the apparatus comprises a buffer unit (31), with the blade changing device (30) being configured to supply the removed cutting blade (11) to the buffer unit (31) and/or to remove the replacement cutting blade (41) from the or from a further buffer unit (31).

4. An apparatus in accordance with at least one of the preceding claims,
**characterized in that**
the change criterion is based on a degree of wear or on a wear state of the cutting blade (11).

5. An apparatus in accordance with at least one of the preceding claims,
**characterized in that**
the blade changing device is configured to remove the replacement cutting blade from a cutting blade magazine receiving a plurality of cutting blades.

6. An apparatus in accordance with at least one of the preceding claims,
**characterized in that**
the blade changing device comprises at least one robot.

7. A method for slicing food products by means of an apparatus in accordance with any one of the preceding claims, in which
a cutting blade (11) is moved in a cutting plane (S), in particular in a rotating and/or revolving manner, to cut off slices (25) from at least one product (21) supplied to the cutting plane (S),
**characterized in that**
the cutting blade (11) is automatically replaced with a replacement cutting blade (41) on the presence of a change criterion.

8. A method in accordance with claim 7,
**characterized in that**
the cutting blade (11) is replaced with the replacement cutting blade (41) when the degree of wear of the cutting blade (11) reaches a predefined value and/or when a predefined wear state is present.

9. A method in accordance with claim 7 or claim 8,
**characterized in that**
the cutting blade (11) to be replaced is supplied to a buffer unit (31); and/or in that the replacement cutting blade (41) is removed from the or from a further buffer unit (31).

## Revendications

1. Dispositif (10) de coupe de produits alimentaires, en particulier trancheuse à haute performance, comportant
un couteau de coupe (11) fixé sur un logement de couteau (13) et se déplaçant en particulier en rotation et/ou en révolution dans un plan de coupe (S), afin de séparer des tranches (25) d'au moins un produit (21) amené au plan de coupe (S),
**caractérisé en ce que**
le dispositif comprend une monture de couteau de rechange (31) et un moyen de changement de couteau (30) qui est réalisé pour échanger automatiquement le couteau de coupe (11) contre un couteau de rechange (41) porté par la monture de couteau de rechange (31), en présence d'un critère de changement, et **en ce que**
le dispositif comprend un moyen de commande qui est réalisé pour émettre un signal au moyen de changement de couteau (30) dès que le critère de changement se présente,
le moyen de changement de couteau (30) comprenant :
- un levier basculant (33) à deux bras qui est monté sur un arbre (35) de façon mobile en rotation autour d'un axe de rotation (D),
- un entraînement électrique pilotable (37) associé à l'arbre (35),
- des outils de manoeuvre (39, 39') qui sont disposés aux extrémités du levier basculant (33) et qui sont réalisés pour prélever, en réaction au signal, le couteau de coupe (11) et le couteau de rechange (41) dans le logement de couteau (13) ou dans la monture (31) pour les échanger, et pour les re-fixer ici après un basculement du levier basculant (33) de 180°.

2. Dispositif selon la revendication 1,
**caractérisé en ce que**
le dispositif comprend une monture présentant plusieurs logements de couteau, qui, à l'aide du moyen de changement de couteau, est mobile par rapport à une alimentation en produits du dispositif, de telle sorte qu'un couteau de coupe respectif relié aux logements de couteau est au choix transférable jusque dans une position de coupe.

3. Dispositif selon la revendication 1 ou 2,
**caractérisé en ce que**
le dispositif comprend une unité tampon (31), le moyen de changement de couteau (30) étant réalisé pour amener le couteau de coupe prélevé (11) à l'unité tampon (31) et/ou à prélever le couteau de rechange (41) dans l'unité tampon (31) ou dans une autre.

4. Dispositif selon l'une au moins des revendications précédentes,
**caractérisé en ce que**
le critère de changement est basé sur un degré d'usure ou sur un état d'usure du couteau de coupe (11).

5. Dispositif selon l'une au moins des revendications précédentes,
**caractérisé en ce que**
le moyen de changement de couteau est réalisé pour prélever le couteau de rechange dans un magasin de couteaux logeant plusieurs couteaux de coupe.

6. Dispositif selon l'une au moins des revendications précédentes,
**caractérisé en ce que**
le moyen de changement de couteau comprend au moins un robot.

7. Procédé de coupe de produits alimentaires au moyen d'un dispositif selon l'une des revendications précédentes, dans lequel
un couteau de coupe (11) est déplacé en particulier en rotation et/ou en révolution dans un plan de coupe (S), afin de séparer des tranches (25) d'au moins un produit (21) amené au plan de coupe (S),
**caractérisé en ce que**
le couteau de coupe (11) est échangé automatiquement contre un couteau de rechange (41), en présence d'un critère de changement.

8. Procédé selon la revendication 7,
**caractérisé en ce que**
le couteau de coupe (11) est échangé contre le couteau de rechange (41) lorsque le degré d'usure du couteau de coupe (11) atteint une valeur prédéterminée et/ou lorsqu'il se présente un état d'usure prédéterminé.

9. Procédé selon la revendication 7 ou 8,
**caractérisé en ce que**
le couteau de coupe (11) à changer est amené à une unité tampon (31), et/ou le couteau de rechange (41) est prélevé dans l'unité tampon (31) ou dans une autre.
